# EUROPÄISCHE PATENTSCHRIFT

(11) **EP 2 481 856 B1**
(45) Veröffentlichungstag und Bekanntmachung des Hinweises auf die Patenterteilung: **13.09.2017**
(21) Anmeldenummer: 11152535.8
(22) Anmeldetag: 28.01.2011
(51) Int. Cl.: E03D 1/32

(54) **Füllventileinheit**
Filling valve unit
Unité de soupape de remplissage

(43) Veröffentlichungstag der Anmeldung: 01.08.2012
(73) Patentinhaber: Geberit International AG, 8645 Jona (CH)
(72) Erfinder: Fässler, Raphael, 8645 Jona (CH)
(74) Vertreter: Frischknecht, Harry Ralph

(56) Entgegenhaltungen:
- EP-A1- 1 956 152
- DE-A1- 2 357 588
- FR-A1- 2 508 514
- GB-A- 2 438 947

## Beschreibung

### TECHNISCHES GEBIET

Die vorliegende Erfindung betrifft einen Sanitärartikels, insbesondere ein Spülkasten, mit einer Ventilanordnung für die Befüllung des Sanitärartikels, insbesondere des Spülkastens gemäss dem Oberbegriff von Anspruch 1.

### STAND DER TECHNIK

Aus dem Stand der Technik sind Ventilanordnungen für die Befüllung eines Spülkastens, insbesondere eines Unterputzspülkastens, bekannt. Solche Ventilanordnungen umfassen typischerweise einen Ventilkörper, welcher mit einem Schwimmer betätigbar ist. Der Schwimmer wird dabei während dem Vorgang der Befüllung des Spülkastens durch den ansteigenden Wasserspiegel nach oben bewegt und wirkt dabei auf den Ventilkörper, welcher bei Erreichen eines bestimmten Wasserstandes durch den Schwimmer verschlossen wird.

DE 23 57 588 offenbart einen Sanitärartikel mit den Merkmalen des Oberbegriffs des Anspruchs 1. Auch die EP 2 105 542 zeigt einen ähnlichen Sanitärartikel. Obwohl gerade mit der letzteren im Betrieb gute Resultate erzielt wurden, haben insbesondere Installateure den Wunsch geäussert, eine Anordnung zu haben, welche einfacher montierbar ist. Zudem ist es ein Bedürfnis, die Betriebssicherheit und die Zuverlässigkeit eines solchen noch weiter zu erhöhen.

### DARSTELLUNG DER ERFINDUNG

Ausgehend von diesem Stand der Technik liegt der Erfindung eine Aufgabe zugrunde, eine Ventilanordnung anzugeben, welche die Nachteile des Standes der Technik überwindet. Insbesondere ist es eine Aufgabe, eine Ventilanordnung mit verbesserter Betriebssicherheit und Zuverlässigkeit anzugeben.

Eine solche Aufgabe löst eine Ventilanordnung nach Anspruch 1. Demgemäss umfasst eine Ventilanordnung für die Befüllung eines Sanitärartikels, insbesondere eines Spülkastens, ein Anschlusselement zur Verbindung der Ventilanordnung mit einer Versorgungsleitung, ein Sperrventil zur manuellen Sperrung des Zuflusses von der Versorgungsleitung und ein Schwimmerventil mit einem Schwimmer. Das Anschlusselement, das Sperrventil und das Schwimmerventil stellen einen Durchflusskanal bereit, so dass Wasser von der Versorgungsleitung in den Innenraum des Sanitärartikels zuführbar ist. Der Schwimmer ist durch einen ansteigenden Wasserspiegel im Sanitärartikel bewegbar und schliesst das Schwimmerventil bei Erreichen eines vordefinierten Wasserstandes, wobei die Wasserzufuhr unterbrochen wird. Die Ventilanordnung umfasst weiter mindestens ein Orientierungselement, über welches das Schwimmerventil im Sanitärartikel ausrichtbar ist. Dabei ist erfindungsgemäss das Orientierungselement mit einer Wandung des Sanitärartikels in Kontakt, wobei über die Wandung das Schwimmerventil zum Sanitärartikel ausrichtbar ist. Durch das Anordnen des Orientierungselementes lässt sich der Schwimmer des Schwimmerventils im Sanitärartikel so ausrichten, dass dieser nicht an der Wandung desselben streift, wobei dadurch die Reibung, welche schlimmstenfalls in einer Blockierung des Schwimmers resultieren könnte, verhindert wird. Somit kann die Betriebssicherheit erhöht werden.

Vorzugsweise steht das Schwimmerventil direkt oder indirekt mit dem Orientierungselement in Verbindung. Dadurch kann eine besonders flexible Anordnung geschaffen werden.

Das Orientierungselement ist bevorzugt derart angeordnet, dass der Schwimmer des Schwimmerventils parallel zu einer Wandung des Sanitärartikels bewegbar ist. Dies erhöht die Betriebssicherheit weiter.

Das Orientierungselement weist bevorzugt die Gestalt von mindestens einer vom Sperrventil und/oder vom Schwimmerventil seitlich abstehender Führungslasche auf, welche in eine Führungsausnehmung an bzw. in der Wandung des Sanitärartikels eingreift, wobei über diesen Eingriff die Ventilanordnung zum Sanitärartikel ausrichtbar ist. Besonders bevorzugt sind zwei Orientierungselemente vorhanden, welche gegenüberliegenden Wandungen in Kontakt sind, so dass das Sperrventil und/oder das Schwimmerventil an zwei verschiedenen Orten ausgerichtet werden.

Bevorzugterweise ist das Orientierungselement am Sperrventil angeordnet bzw. angeformt, wobei das Schwimmerventil und das Sperrventil ein Ausrichtungselement umfassen, über welches das Schwimmerventil zum Sperrventil ausrichtbar ist und optional mit diesem verbindbar ist.

Vorzugsweise umfasst die Kupplung zwischen Sperrventil und Schwimmerventil das Ausrichtungselement, wobei das Ausrichtungselement insbesondere eine zum Durchflusskanal radiale und optional eine axiale Verschiebung zwischen Sperrventil und Schwimmerventil verhindert.

Das Ausrichtungselement hat bevorzugt die Gestalt einer Öffnung und eine in die Öffnung einschiebbare Lasche, wobei bezüglich der Bewegungsrichtung des Schwimmers die Lasche und die Öffnung sich in eine gemeinsame Richtung erstrecken. Die Lasche ist vorzugsweise an einem Verriegelungselement, das mit dem Schwimmerventil in Verbindung steht, angeordnet, während am Sperrventil die entsprechende Öffnung vorhanden ist.

Alternativ ist das Orientierungselement am Schwimmerventil angeordnet, was die Anordnung der Ausrichtungseinheit zwischen dem Absperrventil und dem Schwimmerventil erübrigt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Ventilanordnung mit einem Anschlusselement, einem Sperrventil und einem Schwimmerventil gemäss der vorliegenden Erfindung im demontierten Zustand;
- Fig. 2: eine perspektivische Ansicht einer Ventilanordnung gemäss der vorliegenden Erfindung im montierten Zustand; und
- Fig. 3: eine Schnittansicht durch die Verbindung zwischen Sperrventil und Schwimmerventil.

### BESCHREIBUNG BEVORZUGTER AUSFÜHRUNGSFORMEN

In der Figur 1 ist eine Explosionsdarstellung einer Ventilanordnung 1 für die Befüllung eines Sanitärartikels, insbesondere eines Spülkastens 2 für ein Urinal oder eine Toilette, gezeigt. Die Ventilanordnung 1 kann auch als Füllventileinheit bezeichnet werden. In der Figur 2 wird die Ventilanordnung 1 im verbundenen Zustand dargestellt. Anhand dieser beiden Figuren wird nun das erste Ausführungsbeispiel erläutert.

Die Ventilanordnung 1 stellt im wesentlichen einen Durchflusskanal 3 bereit, durch welchen von einer Versorgungsleitung 4 Wasser in den Sanitärartikel 2 zuleitbar ist. Der Durchflusskanal 3 wird durch eine Reihe von Armaturen, insbesondere durch Ventile der Ventilanordnung 1, bereitgestellt. Die Ventile dienen zur Unterbrechung des Durchflusses durch den Durchflusskanal 3. Die Ventilanordnung 1 umfasst im wesentlichen ein Anschlusselement 5, ein Sperrventil 6 und ein Schwimmerventil 7.

Das Anschlusselement 5 dient im wesentlichen zur Verbindung der Versorgungsleitung 4 mit der Ventilanordnung 1 bzw. mit dem Spülkasten 2. Hierfür umfasst das Anschlusselement 5 einen Versorgungsabschnitt 5a, zu welchem die Versorgungsleitung 4 verbindbar ist, einen Klemmabschnitt 5b, und einen Kupplungsabschnitt 5c. Der Klemmabschnitt 5b dient der Befestigung des Anschlusselementes 5 zum Sanitärkörper 2. Das Anschlusselement 5 ragt mit dem Klemmabschnitt 5b durch eine Öffnung 8 in der Wandung 9 des Sanitärartikels 2 und wird bezüglich der Wandung 9 mit einem am Anschlusselement 5 angeformten Flansch 10 und einer Klemmmutter 11 geklemmt. Der Kupplungsabschnitt 5c steht mit einem Kupplungsabschnitt 6a des Sperrventils 6 in Verbindung.

Das Sperrventil 6 steht hier mit dem Kupplungsabschnitt 5c des Anschlusselementes 5 mit dem Anschlusselement 5 in Verbindung. Das Sperrventil 6 dient im wesentlichen als Absperrorgan, um den Zufluss von Wasser aus der Versorgungsleitung 4 manuell, also von Hand, zu unterbrechen. Eine solche Unterbrechung wird vom Installateur beispielsweise dann gewünscht, wenn Wartungsarbeiten am Spülkasten 2 oder am Schwimmerventil 7 anstehen. Das Sperrventil 6 umfasst im wesentlichen ein Betätigungselement 25 und ein damit in Verbindung stehendes Ventilelement, welches durch das Betätigungselement 25 von einer offenen Stellung in eine geschlossene Stellung bzw. umgekehrt bewegbar ist. In der offenen Stellung ist der Durchflusskanal 3 offen, so dass Wasser hindurchfliessen kann, während in der geschlossenen Stellung kein Durchfluss möglich ist.

Das Sperrventil 6 steht über einen Kupplungsabschnitt 6b mit dem Schwimmerventil 7 über dessen Kupplungsabschnitt 7a in Verbindung. Über das Schwimmerventil 7 wird die Zuleitung von Wasser zum Innenraum 12 des Spülkastens 2 gesteuert. Das Schwimmerventil 7 umfasst im wesentlichen einen Schwimmer 13, der durch einen ansteigenden Wasserspiegel 14 im Sanitärartikel 2 bewegbar ist und das Schwimmerventil bei Erreichen eines vordefinierten Wasserstandes schliesst, so dass die Zufuhr von Wasser in den Sanitärartikel 2 unterbrochen wird. Sobald der Benutzer einen Spülvorgang auslöst, senkt sich der Wasserspiegel 14 im Sanitärartikel ab, was ebenfalls zu einer Absenkung des Schwimmers 13 führt, wobei dann das Schwimmerventil 7 wiederum geöffnet wird und frisches Wasser in den Sanitärartikel 2 einströmen kann.

Bei der Montage wird in einem ersten Schritt das Anschlusselement 5 mit dem Spülkasten 2 verbunden. In einem nächsten Schritt wird dann die Versorgungsleitung angeschlossen und nach dem Anschliessen der Versorgungsleitung wird das Sperrventil 6 mit dem Anschlusselement 5 und das Schwimmerventil 7 mit dem Sperrventil 6 verbunden.

In einer alternativen Ausführungsform kann das Anschlusselement 5 einstückig mit dem Sperrventil 6 ausgebildet sein, so dass der Installateur nur ein einziges Element einbauen muss. Die Trennung der beiden Teile hat aber den Vorteil, dass beim Anschliessen des Anschlusselementes 5 an die Versorgungsleitung 4 keine grossen Kräfte auf das Sperrventil 6 und das Schwimmerventil 7 wirken.

Die Ventilanordnung 1 umfasst weiter mindestens ein Orientierungselement 15, über welches das Schwimmerventil 7 im Sanitärartikel 2 ausrichtbar ist. Um eine besonders betriebssichere Ventilanordnung zu schaffen, ist das Schwimmerventil 7 insbesondere so ausgerichtet, dass der Schwimmer 13 nicht in Kontakt mit der Wandung 9 des Spülkastens 2 kommt. Somit kann eine Verkeilung zwischen Schwimmer 13 und Wandung 9 ausgeschlossen werden. Besonders bevorzugt ist das Schwimmerventil 7 so ausgerichtet, dass sich der Schwimmer 13 bei korrektem Einbau des Spülkastens 2 immer parallel zur Richtung der Schwerkraft bewegt. Bei einem solchen Einbau können Reibungskräfte oder gar eine Verkeilung zwischen Wandung 9 und Schwimmer 13 bzw. zwischen der Aufhängung des Schwimmers 13 am Schwimmerventil 7 verhindert werden.

Das Orientierungselement 15 ist in der vorliegenden Ausführungsform am Sperrventil 6 angeordnet bzw. an diesem angeformt. Um die Ausrichtung des Schwimmers 13 zu gewährleisten, verfügt das Schwimmerventil 7 über ein Ausrichtungselement 16, über welches das Schwimmerventil 7 zum Sperrventil 6 ausrichtbar ist.

Das Orientierungselement 15 hat hier die Gestalt von zwei vom Sperrventil 6 abstehenden Führungslaschen 17, welche in eine entsprechende Führungsausnehmung 18 einragen. Die Führungsausnehmung 18 wird hier durch eine Ausnehmung in der Wandung 9 des Spülkastens 2 bereitgestellt. Die Wandung 9 weist hierfür zwei Erhebungen 19 auf, zwischen welchen sich die Führungsausnehmung 18 erstreckt. Vorzugsweise sind zwei Führungsausnehmungen 18 bezüglich des Innenraums 12 an gegenüberliegenden Wandungen 9 angeordnet, so dass die Ventilanordnung 1 über zwei verschiedene Stellen ausrichtbar ist. Alternativ wäre es auch denkbar, nur eine Führungsausnehmung 18 und nur ein Orientierungselement 15 vorzusehen.

Die Führungslaschen 17 des Sperrventils 6 können dabei entlang der Richtung der Mittelachse des Durchflusskanals 3 in die Führungsausnehmung 18 eingeschoben werden.

Mit anderen Worten kann gesagt werden, dass das mindestens eine Orientierungselement 15 mit mindestens einer Seite der Wandung 9 im Kontakt oder im Eingriff steht und so die Orientierung des Schwimmerventils 7 bzw. des Schwimmers 13 im Innenraum 12 des Spülkastens 2 sichergestellt wird.

In der Schnittdarstellung der Figur 3 wird nun das Ausrichtungselement 16 erläutert. Das Ausrichtungselement 16 in der vorliegenden Ausführungsform besteht aus einer Lasche 20 und einer Öffnung 21, in welche die Lasche 20 einschiebbar ist. Die Lasche 20 ist dabei Teil eines Verriegelungselementes 22, welches mit dem Schwimmerventil 7 in Verbindung steht und axial zum Durchflusskanal 3 verschiebbar ist. Die Öffnung 21 ist Teil des Sperrventils 6 und steht in einer definierten Winkellage zum Orientierungselement 15. Weiter steht die Lasche 20 ebenfalls in einer definierten Winkellage mit dem Schwimmer 13. Es kann also gesagt werden, dass bezüglich der Bewegungsrichtung des Schwimmers 13 die Lasche 20 und die Öffnung 21 sich in eine gemeinsame Richtung erstrecken.

Das Verriegelungselement 22 kann dabei von einer die Verbindung zwischen Schwimmerventil 7 und Sperrventil 6 freigebenden Stellung in eine die Verbindung blockierende Stellung von Hand verschoben werden. In der Figur 1 wird die freigebende Stellung und in der Figur 2 und der Figur 3 die blockierende Stellung gezeigt. In der vorliegenden Ausführungsform ist die Bewegung senkrecht zur Durchflussrichtung und parallel zur Wandung 9, wobei die Lasche 20 und die Öffnung 21 dann ebenfalls senkrecht zu den beiden Orientierungselementen 15 stehen. Weiter verfügt das Verriegelungselement 22 über zwei Schnappelemente 23, welche in entsprechende Ausnehmungen 24 am Schwimmerventil einrasten können. Im Gebrauchszustand, also wenn Wasser durch die Ventilanordnung 1 bei offenem Sperrventil 6 hindurchströmen soll, wird das Verriegelungselement 22 zudem über ein Griffelement 25 des Sperrventils 6 gesichert. Dabei wirkt das Betätigungselement 25 als Anschlagselement für das Verriegelungselement 22 gegen die Bewegung in die freigebende Stellung.

Das Sperrventil 6 umfasst ebenfalls ein Verriegelungselement 26, welches mit Verriegelungsstäben 27 in entsprechend ausgebildete umlaufend Einstiche 28 am Anschlusselement 5 einragen können. Das Verriegelungselement 26 ist ebenfalls von einer verriegelnden, in welcher das Sperrventil 6 mit dem Anschlusselement 5 in Verbindung stehet, in eine freigebende Stellung bewegbar, in welcher das Sperrventil 6 vom Anschlusselement 5 trennbar ist.

In einer anderen in den Figuren nicht dargestellten Ausführungsform ist das mindestens eine Orientierungselement 15 am Schwimmerventil 7 angeordnet, wobei dann eine Ausrichtung des Sperrventils 6 nicht zwingend erforderlich ist. In dieser Ausführungsform wird das Schwimmerventil 7 folglich direkt ausgerichtet. Das Orientierungselement 15 weist vorzugsweise eine zur ersten Ausführungsform ähnliche Gestalt auf.

In einer weiteren Ausführungsform wäre es zudem denkbar, dass das Anschlusselement 4 das mindestens eine Orientierungselement 15 umfasst und dass dieses dann zur Wandung 9 des Spülkastens 2 ausrichtbar ist. Beispielsweise über Führungsausnehmungen 18 an der Wandung 9 des Spülkastens 2. Um eine Ausrichtung des Schwimmerventils 7 zu gewährleisten, müsste dann in dieser Ausführungsform auch eine Ausrichtung bzw. Orientierung zwischen dem Anschlusselement 5 und dem Sperrventil 6 bereitgestellt werden. Weiter müsste auch ein Ausrichtungselement 16 zwischen dem Sperrventil 6 und dem Schwimmerventil 7 vorhanden sein, so wie oben beschrieben.

Zusammenfassend kann festgehalten werden, dass durch eine Ausrichtung des Schwimmers 13 im Spülkasten die Betriebssicherheit und die Zuverlässigkeit erhöht werden kann, weil der Schwimmer 13 nicht an der Wandung 9 des Spülkastens streifen kann.

**BEZUGSZEICHENLISTE**

| | | | |
|---|---|---|---|
| 1 | Ventilanordnung | 13 | Schwimmer |
| 2 | Spülkasten | 14 | Wasserspiegel |
| 3 | Durchflusskanal | 15 | Orientierungselement |
| 4 | Versorgungsleitung | 16 | Ausrichtungselement |
| 5 | Anschlusselement | 17 | Führungslasche |
| 5a | Versorgungsabschnitt | 18 | Führungsausnehmung |
| 5b | Klemmabschnitt | 19 | Erhebung |
| 5c | Kupplungsabschnitt | 20 | Lasche |
| 6 | Sperrventil | 21 | Öffnung |
| 6a | Kupplungsabschnitt | 22 | Verriegelungselement |
| 6c | Kupplungsabschnitt | 23 | Schnappelement |
| 7 | Schwimmerventil | 24 | Ausnehmungen |
| 8 | Öffnung | 25 | Betätigungselement |
| 9 | Wandung | 26 | Verriegelungselement |
| 10 | Flansch | 27 | Verriegelungsstäbe |
| 11 | Klemmmutter | 28 | Einstich |
| 12 | Innenraum | | |

## Patentansprüche

1. Sanitärartikel (2), insbesondere ein Spülkasten, mit einer Ventilanordnung (1) für die Befüllung des Sanitärartikels (2), insbesondere des Spülkastens, wobei die Ventilanordnung (1) ein Anschlusselement (5) zur Verbindung der Ventilanordnung (1) mit einer Versorgungsleitung (4), ein Sperrventil (6) zur manuellen Sperrung des Zuflusses von der Versorgungsleitung und ein Schwimmerventil (7) mit einem Schwimmer (13) umfasst, wobei Anschlusselement (5), Sperrventil (6) und Schwimmerventil (7) einen Durchflusskanal (3) bereitstellen, so dass Wasser von der Versorgungsleitung (4) in den Innenraum (12) des Sanitärartikels (2) zuführbar ist, und wobei der Schwimmer (7) durch einen ansteigenden Wasserspiegel (14) im Sanitärartikel (2) bewegbar ist und das Schwimmerventil (7) bei Erreichen eines vordefinierten Wasserstandes schliesst und somit den Durchflusskanal (3) unterbricht, **dadurch gekennzeichnet, dass** die Ventilanordnung (1) weiter mindestens ein Orientierungselement (15) umfasst, über welches das Schwimmerventil (7) im Sanitärartikel (2) ausrichtbar ist, und dass das Orientierungselement (15) mit einer Wandung (9) des Sanitärartikels (2) in Kontakt ist, wobei über die Wandung (9) das Schwimmerventil (7) zum Sanitärartikel (2) ausrichtbar ist.

2. Sanitärartikel nach Anspruch 1, **dadurch gekennzeichnet, dass** das Schwimmerventil (7) direkt oder indirekt mit dem Orientierungselement (15) in Verbindung steht.

3. Sanitärartikel nach einem der vorhergehenden Ansprüche, **dadurch gekennzeichnet, dass** das Orientierungselement (15) derart angeordnet ist, dass der Schwimmer (13) des Schwimmerventils (7) parallel zu einer Wandung (9) des Sanitärartikels (2) bewegbar ist.

4. Sanitärartikel nach einem der vorhergehenden Ansprüche, **dadurch gekennzeichnet, dass** das Orientierungselement (15) die Gestalt von mindestens einer vom Sperrventil (6) und/oder vom Schwimmerventil (7) seitlich abstehender Führungslasche (17) aufweist, welche in eine Führungsausnehmung (18) an bzw. in der Wandung (9) des Sanitärartikels (2) eingreift, wobei über diesen Eingriff die Ventilanordnung (1) zum Sanitärartikel (2) ausrichtbar ist.

5. Sanitärartikel nach einem der vorhergehenden Ansprüche, **dadurch gekennzeichnet, dass** das Orientierungselement (15) am Sperrventil (5) angeordnet bzw. angeformt ist, wobei das Schwimmerventil (7) und das Sperrventil (5) ein Ausrichtungselement (16) umfassen, über welches das Schwimmerventil (7) zum Sperrventil (5) ausrichtbar ist und optional verbindbar ist.

6. Sanitärartikel nach Anspruch 5, **dadurch gekennzeichnet, dass** die Kupplung (6a, 7a) zwischen Sperrventil (6) und Schwimmerventil (7) das Ausrichtungselement (16) umfasst, wobei das Ausrichtungselement (16) insbesondere eine zum Durchflusskanal (3) radiale und optional eine axiale Verschiebung zwischen Sperrventil (6) und Schwimmerventil (7) verhindert.

7. Sanitärartikel nach einem der Ansprüche 5 oder 6, **dadurch gekennzeichnet, dass** das Ausrichtungselement (16) die Gestalt einer Öffnung (21) und einer in die Öffnung (21) einschiebbare Lasche (20) aufweist, wobei bezüglich der Bewegungsrichtung des Schwimmers (13) die Lasche (20) und die Öffnung (21) sich in eine gemeinsame Richtung erstrecken.

8. Sanitärartikel nach einem der Ansprüche 5 bis 7, **dadurch gekennzeichnet, dass** das Ausrichtungselement (16) durch eines mit dem Schwimmerventil (7) oder dem Sperrventil (6) beweglich in Verbindung stehenden Verriegelungselement (22) und durch eine korrespondierende Aufnahme (21) für das Verriegelungselement (22) am Sperrventil (5) bzw. am Schwimmerventil (7) bereitgestellt wird.

9. Sanitärartikel nach Anspruch 8, **dadurch gekennzeichnet, dass** das Verriegelungselement (22) die Lasche (20) und das Sperrventil (6) bzw. das Schwimmerventil (7) die Öffnung (21) zur Aufnahme der Lasche (20) umfasst.

10. Sanitärartikel nach einem der vorhergehenden Ansprüche, **dadurch gekennzeichnet, dass** das Orientierungselement (15) am Schwimmerventil (7) angeordnet ist.

11. Sanitärartikel nach einem der vorhergehenden Ansprüchen, **dadurch gekennzeichnet, dass** das Sperrventil (6) ein Betätigungselement (25) umfasst, mit welchem das Sperrventil (5) betätigbar ist, wobei dass Betätigungselement (25) derart angeordnet ist, dass diese in der Offen-Stellung des Sperrventils (6) eine Trennung des Schwimmerventils (7) vom Sperrventil (6) verunmöglicht, wobei das Sperrventil (6) insbesondere einen Anschlag gegen das Lösen des Verriegelungselementes (22) bereitstellt.

12. Sanitärartikel nach einem der vorhergehenden Ansprüche, **dadurch gekennzeichnet, dass** der Durchflusskanal (3) eine Mittelachse definiert, wobei das mindestens eine Orientierungselement (15) im wesentlichen senkrecht zu dieser Mittelachse steht und/oder, dass das Ausrichtungselement (16) senkrecht zur Mittelachse verläuft.

13. Verfahren zur Montage eines Sanitärartikels nach einem der vorhergehenden Ansprüche, **dadurch gekennzeichnet, dass** in einem ersten Schritt das Anschlusselement (5) mit dem Sanitärartikel (2) verbunden wird, dass in einem nachfolgenden Schritt das Sperrventil (6) mit dem Anschlusselement (5) verbunden wird, und dass das Schwimmerventil (7) mit dem Sperrventil verbunden wird, wobei mindestens das Schwimmerventil (7) über das mindestens eine Orientierungselement (15) bezüglich dem Sanitärartikel (2) ausgerichtet wird.

## Claims

1. Sanitary article (2), in particular a flushing cistern, with a valve arrangement (1) for filling the sanitary article (2), in particular the flushing cistern, wherein the valve arrangement (1) comprises a connecting element (5) for connecting the valve arrangement (1) to a supply line (4), a shut-off valve (6) for manually shutting off the inflow from the supply line and a float valve (7) having a float (13), wherein the connecting element (5), shut-off valve (6) and float valve (7) provide a throughflow channel (3) so that water can be supplied from the supply line (4) into the inner space (12) of the sanitary article (2), and wherein the float (7) can be moved by a rising water level (14) in the sanitary article (2) and closes the float valve (7) when a predefined water level is reached and thus interrupts the throughflow channel (3), **characterized in that** the valve arrangement (1) further comprises at least one orientation element (15), via which the float valve (7) can be oriented in the sanitary article (2), and **in that** the orientation element (15) is in contact with a wall (9) of the sanitary article (2), wherein the float valve (7) can be oriented with respect to the sanitary article (2) via the wall (9).

2. Sanitary article according to Claim 1, **characterized in that** the float valve (7) is connected directly or indirectly to the orientation element (15).

3. Sanitary article according to either of the preceding claims, **characterized in that** the orientation element (15) is arranged in such a way that the float (13) of the float valve (7) can be moved parallel to a wall (9) of the sanitary article (2).

4. Sanitary article according to one of the preceding claims, **characterized in that** the orientation element (15) has the form of at least one guide lug (17) which protrudes laterally from the shut-off valve (6) and/or from the float valve (7) and engages in a guide recess (18) on or in the wall (9) of the sanitary article (2), wherein the valve arrangement (1) can be oriented with respect to the sanitary article (2) via this engagement.

5. Sanitary article according to one of the preceding claims, **characterized in that** the orientation element (15) is arranged or integrally moulded on the shut-off valve (5), wherein the float valve (7) and the shut-off valve (5) comprise an alignment element (16) via which the float valve (7) can be aligned with and optionally connected to the shut-off valve (5).

6. Sanitary article according to Claim 5, **characterized in that** the coupling (6a, 7a) between the shut-off valve (6) and the float valve (7) comprises the alignment element (16), wherein the alignment element (16) prevents in particular radial displacement with respect to the throughflow channel (3) and optionally axial displacement between the shut-off valve (6) and the float valve (7).

7. Sanitary article according to Claim 5 or 6, **characterized in that** the alignment element (16) has the form of an opening (21) and a lug (20) that can be inserted into the opening (21), wherein the lug (20) and the opening (21) extend in a common direction with regard to the direction of movement of the float (13).

8. Sanitary article according to one of Claims 5 to 7, **characterized in that** the alignment element (16) is provided by a locking element (22) connected in a movable manner to the float valve (7) or to the shut-off valve (6) and by a corresponding receptacle (21) for the locking element (22) on the shut-off valve (5) or on the float valve (7).

9. Sanitary article according to Claim 8, **characterized in that** the locking element (22) comprises the lug (20) and the shut-off valve (6) or the float valve (7) comprises the opening (21) for accommodating the lug (20).

10. Sanitary article according to one of the preceding claims, **characterized in that** the orientation element (15) is arranged on the float valve (7).

11. Sanitary article according to one of the preceding claims, **characterized in that** the shut-off valve (6) comprises an actuating element (25) with which the shut-off valve (5) can be actuated, wherein the actuating element (25) is arranged such that it makes it impossible to separate the float valve (7) from the shut-off valve (6) in the open position of the shut-off valve (6), wherein the shut-off valve (6) provides in particular a stop preventing the release of the actuating element (22).

12. Sanitary article according to one of the preceding claims, **characterized in that** the throughflow channel (3) defines a centre axis, wherein the at least one orientation element (15) is substantially perpendicular to this centre axis and/or the alignment element (16) extends perpendicularly to the centre axis.

13. Method for installing a sanitary article according to one of the preceding claims, **characterized in that** in a first step the connecting element (5) is connected to the sanitary article (2), **in that** in a subsequent step the shut-off valve (6) is connected to the connecting element (5), and **in that** the float valve (7) is connected to the shut-off valve, wherein at least the float valve (7) is oriented with regard to the sanitary article (2) via the at least one orientation element (15).

## Revendications

1. Article sanitaire (2), en particulier un réservoir de chasse d'eau, avec un agencement de soupapes (1) pour le remplissage de l'article sanitaire (2), en particulier d'un réservoir de chasse d'eau, où l'agencement de soupapes (1) comprend un élément de raccordement (5) pour la connexion de l'agencement de soupapes (1) à une conduite d'alimentation (4), une soupape de verrouillage (6) pour le verrouillage manuel du flux d'alimentation de la conduite d'alimentation et une soupape à flotteur (7) ayant un flotteur (13), où l'élément de raccordement (5), la soupape de verrouillage (6) et la soupape à flotteur (7) mettent à disposition un canal de passage de flux (3), de sorte que l'eau peut être amenée depuis la conduite d'alimentation vers la cavité (12) de l'article sanitaire (2), et où le flotteur (7) peut être déplacé par un niveau d'eau montant (14) dans l'article sanitaire (2) et que la soupape à flotteur (7) se ferme lorsqu'un niveau d'eau prédéfini est atteint, **caractérisé en ce que** l'agencement de soupape (1) comprend en outre au moins un élément d'orientation (15), à travers duquel la soupape à flotteur (7) peut être alignée dans l'article sanitaire (2), et que l'élément d'orientation (15) est en contact avec une paroi (9) de l'article sanitaire (2), où la soupape à flotteur (7) peut être alignée par rapport à l'article sanitaire (2) à travers la paroi (9).

2. L'article sanitaire selon la revendication 1, **caractérisé en ce que** la soupape à flotteur (7) est en connexion directe ou indirecte avec l'élément d'orientation (15).

3. L'article sanitaire selon une des revendications précédentes, **caractérisé en ce que** l'élément d'orientation (15) est disposé de sorte que le flotteur (13) de la soupape à flotteur (7) peut être déplacé en parallèle à une paroi (9) de l'article sanitaire (2).

4. L'article sanitaire selon une des revendications précédentes, **caractérisé en ce que** l'élément d'orientation (15) présente la forme d'au moins une languette de guidage (17) faisant saillie latéralement depuis la soupape de verrouillage (6) et/ou la soupape à flotteur (7), laquelle vient en prise avec un évidement de guidage (18) sur, respectivement dans la par paroi (9) de l'article sanitaire (2), où à travers cette prise, l'agencement de soupapes (1) peut être aligné par rapport à l'article sanitaire (2).

5. L'article sanitaire selon une des revendications précédentes, **caractérisé en ce que** l'élément d'orientation (15) est disposé, respectivement formé sur la soupape de verrouillage (5), où la soupape à flotteur (7) et la soupape de verrouillage (5) comprennent un élément d'alignement (16) à travers duquel la soupape à flotteur (7) peut être alignée par rapport à la soupape de verrouillage (5) et optionnellement peut être raccordée.

6. L'article sanitaire selon la revendication 5, **caractérisé en ce que** le raccord (6a, 7a) entre la soupape de verrouillage (6) et la soupape à flotteur (7) comprend l'élément d' alignement (16), où l'élément d'alignement (16) empêche en particulier un décalage radial et optionnellement un décalage axial par rapport au canal de passage de flux (3) entre la soupape de verrouillage (6) et la soupape à flotteur (7).

7. L'article sanitaire selon une des revendications 5 ou 6, **caractérisé en ce que** l'élément d'alignement (16) présente la forme d'une ouverture (21) et d'une languette (20) pouvant être insérée dans l'ouverture (21), où la languette (20) et l'ouverture (21) s'étendent dans une direction commune par rapport à la direction de déplacement du flotteur (13).

8. Un article sanitaire selon une des revendications 5 à 7, **caractérisé en ce que** l'élément d' alignement (16) est mis à disposition par un élément de verrouillage (22) étant en connexion de manière déplaçable avec la soupape à flotteur (7) ou la soupape de verrouillage (6) et par un logement correspondant (21) pour l'élément de verrouillage (22) sur la soupape de verrouillage (5) respectivement la soupape à flotteur (7).

9. L'article sanitaire selon la revendication 8, **caractérisé en ce que** l'élément de verrouillage (22) comprend la languette (20) et la soupape de verrouillage (6) respectivement la soupape à flotteur (7) comprend l'ouverture (21) pour la réception de la languette (20).

10. L'article sanitaire selon une des revendications précédentes, **caractérisé en ce que** l'élément d'orientation (15) est disposé sur la soupape à flotteur (7).

11. L'article sanitaire selon une des revendications précédentes, **caractérisé en ce que** la soupape de verrouillage (6) comprend un élément d'actionnement (25), avec lequel la soupape de verrouillage (5) peut être actionnée, où l'élément d'actionnement (25) est disposé de sorte que dans la position ouverte de la soupape de verrouillage (6), celui-ci rend impossible une séparation de la soupape à flotteur (7) et de la soupape de verrouillage (6), où la soupape de verrouillage (6) en particulier met à disposition un appui contre la séparation de l'élément de verrouillage (22).

12. L'article sanitaire selon une des revendications précédentes, **caractérisé en ce que** le canal à passage de flux (3) définit un axe central, où l'au moins un élément d'orientation (15) est orienté sensiblement perpendiculaire à cet axe central et/ou que l'élément d'alignement (16) s'étend de manière perpendiculaire à l'axe central.

13. Un procédé pour le montage d'un article sanitaire selon une des revendications précédentes, **caractérisé en ce que** dans une première étape l'élément de raccordement (5) est connecté avec l'article sanitaire (2), que dans une étape subséquente la soupape de verrouillage (6) est connectée à l'élément de raccordement (5), et que la soupape à flotteur (7) est connectée à la soupape de verrouillage, où au moins la soupape à flotteur (7) est alignée à travers l'au moins un élément d'orientation (15) par rapport à l'article sanitaire (2).
